# EUROPÄISCHE PATENTSCHRIFT

(11) **EP 2 119 970 B1**
(45) Veröffentlichungstag und Bekanntmachung des Hinweises auf die Patenterteilung: **02.08.2017**
(21) Anmeldenummer: 09100269.1
(22) Anmeldetag: 07.05.2009
(51) Int. Cl.: F24C 15/20

(54) **Dunstabzugshaube mit einem Montagesystem**
Extractor hood with a mounting system
Hotte aspirante avec un système de montage

(30) Priorität: 13.05.2008 DE 102008023312
(43) Veröffentlichungstag der Anmeldung: 18.11.2009
(73) Patentinhaber: BSH Hausgeräte GmbH, 81739 München (DE)
(72) Erfinder: Klemm, Jochen, 69207, Sandhausen (DE); Knoch, Ralf, 76228, Karlsruhe (DE); Leiß, Jürgen, 69126, Heidelberg (DE); Metz, Daniel, 76689, Karlsdorf-Neuthard (DE); Richter, Maja, 76133, Karlsruhe (DE); Uebele, Volkmar, 61231, Bad Nauheim (DE); Wilde, Thomas, 76297, Stutensee (DE)

(56) Entgegenhaltungen:
- EP-A1- 0 464 358
- DE-A1-102004 042 570
- FR-A1- 2 766 112
- NL-C1- 1 028 875

## Beschreibung

### Technisches Gebiet

Die vorliegende Erfindung betrifft eine Dunstabzugshaube gemäß dem Oberbegriff des Anspruchs 1 (= DE 10 2004 042 570 A1).

### Stand der Technik

Wie in Figur 6 dargestellt, umfassen Montagesysteme zum Montieren von an einer Wand anbringbaren Dunstabzugshauben-Gehäusen üblicherweise mindestens einen an die Wand schraubbaren Bügel 100' und Schrauben, mittels derer die Seitenwände 240, 250 des Gehäuses an dem zuvor an die Wand geschraubten Bügel 100' befestigt werden. Derartige Montagesysteme sind beispielsweise aus den Druckschriften JP 20042052179 A sowie DE 20 2004 000 169 U1 (vgl. insbesondere Figur 1 der DE 20 2004 000 169 U1) bekannt. Nachteilig bei diesen Montagesystemen ist, dass zur Montage in der Regel zwei Personen benötigt werden, nämlich eine Person zum Halten des Gehäuses und eine Person zum Festschrauben der Seitenwände. Auch sind die Schrauben von der Außenseite des Gehäuses sichtbar, was einerseits das Erscheinungsbild des Gehäuses beeinträchtigt und andererseits dessen Reinigung erschwert, da die Schrauben beim Abwischen hinderlich sind.

Bei einem aus der Druckschrift US 6,470,880 B1 bekannten Montagesystem wird die Rückseite eines Kamingehäuses mit einer Positioniervorrichtung verschweißt. Diese Positioniervorrichtung weist zwei Ausnehmungen 211 auf, die in Haken 221 einer an der Wand angebrachten Montageplatte eingehängt werden können (vgl. Figur 3 sowie Spalte 2, Zeilen 31 bis 42, der US 6,470,880 B1). Dieses Montagesystem ist aufgrund seiner komplexen Bauweise jedoch sehr aufwändig.

Alternativ ist von der Firma Miele ein Montagesystem bekannt, bei dem die Seiten des Gehäuses durch Aufbiegen und Einschnappen an einem Trägersystem, also mittels Einclipsen des Gehäuses am Trägersystem, befestigt werden. Dies setzt jedoch voraus, dass die Seiten des Gehäuses aus elastischem Material gebildet sind.

Bei einem aus der Druckschrift US 2006/0042622 A1 bekannten Montagesystem wird das Gehäuse an Stelle von Schrauben mittels Halteklammern an einem zuvor an die Wand geschraubten Montagebügel befestigt (vgl. insbesondere Figur 12 sowie Absatz [0050]). Dabei sind an den Seiten des Montagebügels sowie an den inneren Seitenflächen eines Kamingehäuses jeweils ein paar Halteklammern angeordnet, die bei Kontakt miteinander verrasten und den Kamin in der vorgegebenen Position halten. Diese Halteklammern können jedoch, beispielsweise beim Transport des Gehäuses, beschädigt werden. Wenn die Klammern fest an der Innenseite des Gehäuses angebracht sind, muss bei Beschädigung der Klammern das gesamte Kamingehäuse ausgetauscht werden. Auch erfordert die Montage mittels Halteklammern Sorgfalt und Feingefühl, damit die Halteklammern korrekt miteinander verrasten.

Aus der Druckschrift EP 0 464 358 A1 ist ein Montageelement mit einem an der Wand befestigbaren Wandelement und einem sich vom Wandelement weg erstreckenden Halteelement bekannt. Wie in Figur 3 der EP 0 464 358 A1 dargestellt, weist das Halteelement eine Ausnehmung oder Öffnung auf. Mittels einer mit der Öffnung im Halteelement zusammenwirkenden Halteklammer könnte beispielsweise ein Gehäuse schraubenfrei am Montageelement befestigt werden.

Ein aus der Druckschrift FR 2 766 112 A1 bekanntes Montagesystem hat ein am oberen hinteren Rand des Gehäuses angeordnetes Profil, mittels dessen es an einem an die Wand geschraubten Haken aufgehängt werden kann. Dieses Profil weist einen laschenartigen Vorsprung auf, der auf den an der Wand befestigten Haken aufschiebbar ist. Dieser Vorsprung kann, beispielsweise beim Transport des Gehäuses, beschädigt werden. Nachteilig ist ferner, dass sowohl der Haken als auch der Vorsprung des Gehäuses im montierten Zustand sichtbar sind.

Ein Montagesystem der eingangs genannten Art ist aus der Druckschrift DE 10 2004 042 570 A1 bekannt. Zur Vereinfachung der Montage ist der in der Druckschrift DE 10 2004 042 570 A1 bekannt. Zur Vereinfachung der Montage ist der in der Druckschrift DE 10 2004 042 570 A1 offenbarte Kamin so ausgestaltet, dass Ausnehmungen des Gehäuses auf an der Wand befestigte Halteelemente aufschiebbar und mittels Klemmkraft mit diesen verbindbar sind. Beim Montieren des Gehäuses an der Wand muss jedoch besonders sorgfältig darauf geachtet werden, dass die Zimmerdecke nicht beschädigt wird, weil vor der Montage des Kamins der Abstand der Halteelemente und der Ausnehmungen zur Zimmerdecke nur schwer abschätzbar ist.

### Darstellung der Erfindung: Aufgabe, Lösung, Vorteile

Ausgehend von den vorstehend dargelegten Nachteilen und Unzulänglichkeiten sowie unter Würdigung des umrissenen Standes der Technik liegt der vorliegenden Erfindung die Aufgabe zugrunde, eine Dunstabzugshaube gemäß der eingangs genannten Art so weiterzubilden, dass die Montage im Vergleich zum Stand der Technik vereinfacht wird, insbesondere eine Beschädigung der Decke beim Montieren des Kamingehäuses vermieden wird. Dabei soll das Montagesystem als verdeckte Befestigung oder verdeckte Aufhängung, also ohne Elemente im Sichtbereich, ausgebildet sein. Ferner soll das Montagesystem preisgünstig herstellbar und unempfindlich gegen Beschädigung sein.

Diese Aufgabe wird durch eine Dunstabzugshaube mit den im Anspruch 1 angegebenen Merkmalen gelöst. Vorteilhafte Ausgestaltungen und zweckmäßige Weiterbildungen der vorliegenden Erfindung sind in den Unteransprüchen gekennzeichnet.

Mithin basiert die vorliegende Erfindung darauf, dass das Gehäuse der Dunstabzugshaube für seine Anbringung an der Wand über mindestens eine an der Rückseite des Gehäuses angeordnete Ausnehmung auf das Halteelement des Montagebügels aufgeschoben wird. Wesentlich ist dabei die nahezu spielfreie, wieder lösbare Verbindung, die im montierten Zustand nicht zu sehen ist.

Ein vorteilhaftes Abgrenzungskriterium der vorliegenden Erfindung gegenüber dem Stand der Technik ist daher, dass das Gehäuse am Montagebügel ohne Schrauben und ohne

Klammern befestigbar ist. Das Halteelement und das Verbindungselement sind durch ihre Ausbildung als im Wesentlichen passgenau in- bzw. aufeinandersteckbare Elemente sehr schnell und einfach miteinander verbindbar und voneinander lösbar. Das Gehäuse der Dunstabzugshaube kann somit ohne Werkzeug nur durch eine Schiebebewegung einfach aber sicher mit dem Montagebügel verbunden und von diesem entfernt werden. Ein weiterer Vorteil der vorliegenden Erfindung gegenüber dem Stand der Technik ist die Bauraum- und Teilereduzierung des Montagesystems.

Zum Aufschieben, insbesondere zum Einhängen, der Ausnehmung kann das Halteelement beispielsweise nach Art mindestens eines Bügels oder mindestens eines länglichen Vorsprungs, etwa als mindestens eine flügelartige Haltelasche, ausgebildet sein. Damit die Ausnehmung passgenau auf das Halteelement aufgeschoben werden kann, ist im Falle eines bügelartigen oder länglichen Halteelements die Ausnehmung schlitzförmig oder nutartig, also als mindestens eine längliche Ausnehmung oder Rille, ausgebildet. Dabei kann das Verbindungselement nach Art einer Klemmverbindung mit dem Halteelement zusammenwirken.

Das Gehäuse kann beispielsweise als Ansauggehäuse oder als Kamingehäuse, als so genannter Windkanal, der Dunstabzugshaube ausgebildet sein. Zum Montieren eines deckennah anzubringenden Windkanals ist gemäß einer vorteilhaften Ausführungsform der vorliegenden Erfindung der Montagebügel so gestaltet, dass der Windkanal erst ganz zum Schluss der Aufschiebebewegung in die Nähe der Decke gebracht, und somit Kratzspuren an der Decke verhindert werden. Dies kann beispielsweise dadurch erreicht werden, dass die der Decke zugewandte Oberseite des Halteelements an ihrem dem Wandelement zugewandten Ende höher angeordnet ist als an ihrem dem Wandelement abgewandten Ende, sich die Oberseite des Halteelements also vom Wandelement weg schräg nach unten erstreckt.

Die Ausnehmung ist mit Abstand zum oberen Ende des Gehäuses angeordnet. Um bei einem mit Kontakt zur Decke zu montierenden Windkanal den Abstand der Ausnehmung zur Decke schon vor der Montage sicher bestimmen zu können, weist der Montagebügel mindestens einen Montagehilfebereich auf, mit dem die Montageposition des Montagebügels in vertikaler Richtung relativ zu einer Zimmerdecke festlegbar ist.

Zum Festlegen der Montageposition des Montagebügels ist der Montagehilfebereich vorteilhafterweise in vertikaler Richtung vom Halteelement beabstandet, wobei der Abstand zwischen Montagehilfebereich und Halteelement dem Abstand zwischen Ausnehmung und oberen Ende bzw. zum unteren Ende des Gehäuses entspricht. Der Montagehilfebereich kann beispielsweise ein sich in vertikaler Richtung erstreckender Bereich, etwa ein nach oben erstreckender Knick, des Montagebügels sein. In Gebrauchsstellung des Montagebügels steht dieser Montagehilfebereich zweckmäßigerweise an der Decke an.

Unabhängig von seiner Funktion als Montagehilfe gibt der sich vertikal erstreckende Montagehilfebereich Raum für einen Auslass in die Wand. Dies wird der Fachmann insbesondere bei der Montage eines Gehäuses einer zum Abluftbetrieb ausgebildeten Dunstabzugshaube schätzen.

Sollte, beispielsweise auf Grund von Hindernissen an der Decke eine Montage mit sich vertikal nach oben erstreckendem Montagehilfebereich, etwa mit Knick nach oben, nicht möglich sein, so kann gemäß einer vorteilhaften Ausführungsform der Erfindung der Montagebügel auch um 180 Grad verdreht verwendet werden.

Der Montagebügel ist also vorteilhafterweise in seiner Gebrauchsstellung sowohl derart an der Wand befestigbar, dass der Montagehilfebereich den oberen Rand des Montagebügels bildet als auch dass der Montagehilfebereich den unteren Rand des Montagebügels bildet. Dies wird vorteilhafterweise dadurch erreicht, dass das Halteelement und das Wandelement spiegelsymmetrisch um ihre quer verlaufende Mittelachse ausgebildet sind.

Zur Montage eines Gehäuses einer zum Umluftbetrieb ausgebildeten Dunstabzugshaube kann der Montagebügel mindestens einen zur Aufnahme einer Umluftweiche ausgebildeten Umluftweichen-Aufnahmebereich aufweisen. Dieser Umluftweichen-Aufnahmebereich kann mit Abstand zum Wandelement und somit mit Abstand zur Wand angeordnet sein. Eine derartige Ausführungsform hat den Vorteil, dass die Umluftweiche beispielsweise am Umluftweichen-Aufnahmebereich eingehängt werden kann. Alternativ kann der Umluftweichen-Aufnahmebereich aber auch an der Wand anliegen und beispielsweise eine als Bohrloch ausgebildete Ausnehmung zum Festschrauben der Umluftweiche an der Wand aufweisen.

Zur Verwendung im Umluftbetrieb weist das als Kamingehäuse ausgebildete Gehäuse zweckmäßigerweise mindestens einen Auslass zum Ausblasen der durch das Kamingehäuse geleiteten Luft auf. Dieser Auslass wird vorzugsweise durch im oberen bzw. unteren Bereich der Seitenwände des Kamingehäuses angeordnete, beispielsweise schlitzförmige, Ausnehmungen gebildet. Damit der Benutzer der Dunstabzugshaube möglichst wenig durch Ausblasgeräusche gestört wird, wird das Kamingehäuse zum Umluftbetrieb vorzugsweise so montiert, dass der Auslass oben bzw. nahe der Decke angeordnet ist.

Zum Abluftbetrieb wird das Kamingehäuse dagegen vorzugsweise um 180 Grad gedreht montiert, so dass der Auslass unten bzw. im von der Decke abgewandten Bereich des Kamingehäuses angeordnet ist. Der Auslass kann bei der Montage zum Abluftbetrieb beispielsweise durch eine Abdeckung, etwa durch ein Blech, verdeckt werden.

Damit das Kamingehäuse sowohl für Dunstabzugshauben mit Abluftbetrieb als auch für Dunstabzugshauben mit Umluftbetrieb montiert werden kann, ist die Ausnehmung für das Halteelement vorzugsweise spiegelbildlich sowohl oben als auch unten am Kamingehäuse angeordnet. Das Kamingehäuse weist also vorzugsweise sowohl im oberen als auch im unteren Bereich seiner der Wand zugewandten Rückseite je mindestens eine, passgenau auf das Halteelement aufschiebbare Ausnehmung auf.

### Kurze Beschreibung der Zeichnungen

Wie bereits vorstehend erörtert, gibt es verschiedene Möglichkeiten, die Lehre der vorliegenden Erfindung in vorteilhafter Weise auszugestalten und weiterzubilden. Hierzu wird einerseits auf die dem Anspruch 1 nachgeordneten Ansprüche verwiesen, andererseits werden weitere Ausgestaltungen, Merkmale und Vorteile der vorliegenden Erfindung nachstehend unter anderem anhand des durch die Figuren 1 bis 5 veranschaulichten Ausführungsbeispiels näher erläutert

Es zeigt:
- Fig. 1: in perspektivischer Darstellung ein Ausführungsbeispiel für eine Dunstabzugshaube gemäß der vorliegenden Erfindung mit Gehäuse und Montagebügel;
- Fig. 2: in perspektivischer Darstellung eine vergrößerte Ansicht der Dunstabzugshaube aus Figur 1;
- Fig. 3: in perspektivischer Darstellung eine Ansicht der mit dem Montagebügel verbundenen Rückseite des Gehäuses aus Figur 1;
- Fig. 4: in perspektivischer Darstellung eine Detailansicht der Verbindung zwischen Montagebügel und Gehäuse der Dunstabzugshaube aus Figur 1;
- Fig. 5: in perspektivischer Darstellung die Dunstabzugshaube aus Figur 1 mit integrierter Umluftesse; und
- Fig. 6: in perspektivischer Darstellung ein Ausführungsbeispiel für ein Montagesystem gemäß dem Stand der Technik.

Gleiche oder ähnliche Ausgestaltungen, Elemente oder Merkmale sind in den Figuren 1 bis 6 mit identischen Bezugszeichen versehen.

### Bester Weg zur Ausführung der Erfindung

Im anhand Figur 1 veranschaulichten Ausführungsbeispiel der vorliegenden Erfindung ist ein
- ein an einer nicht dargestellten Wand befestigbarer Montagebügel 100 und
- ein am Montagebügel lösbar befestigbares Gehäuse 200, nämlich ein Kamingehäuse, einer über einer ebenfalls nicht dargestellten Kochstelle anordbaren Dunstabzugshaube
gezeigt. Dabei kann das Kamingehäuse 200 beispielsweise als innen und außen teleskopierbarer Wandkanal ausgebildet sein.

Zur Montage des Wandkanals 200 wird zunächst der Montagebügel 100 an der Wand befestigt. Hierzu weist der Montagebügel 100 an der Wand anordbare Wandelemente 110 mit je einer als Bohrloch ausgebildeten Ausnehmung auf. Mittels dieser Bohrlöcher kann der Montagebügel 100 an der Wand, beispielsweise mittels Schrauben, befestigen werden.

Anschließend werden an der Rückseite 220 des Wandkanals 200 angeordnete Ausnehmungen 210 (vgl. z. B. Figuren 2, 3, 4), die durch Schlitze 210 in Rückwandbereichen 222, 224 des Gehäuses 200 gebildet sind, auf jeweils seitlich am Montagebügel 100 angeordnete Halteelemente 120 aufgeschoben.

Die Halteelemente 120 sind flügelartige, sich rechtwinklig von den Wandelementen 110 wegerstreckende Bereiche des Montagebügels 100, die zum Aufhängen des Gehäuses 200 an der Wand dienen. Im Detail werden die Schlitze 210 der Gehäuserückwand 220 auf Halteflügeln 120 des Montagebügels 100 eingehängt.

Das Kamingehäuse 200 kann sowohl für Abluft- als auch für Umluftdunstabzugshauben montiert werden. Für den Umluftbetrieb werden an den Seitenwänden 240, 250 angeordnete Ausblasöffnungen 244, 254 im von der Kochstelle abgewandten Bereich, also oben, angeordnet. Für den Abluftbetrieb werden die Ausblasöffnungen 244, 254 dagegen im der Kochstelle zugewandten Bereich, also unten, angeordnet und ggf. durch ein Abdeckblech verschlossen. Damit das Kamingehäuse 200 sowohl mit oben als auch mit unten angeordneten Ausblasöffnungen 244, 254 montiert werden kann, weist es sowohl im oberen als auch im unteren Bereich seiner Rückwand 220 in die Halteflügel 120 des Montagebügels 100 eingehängbare Schlitze 210 auf (vgl. Fig. 1).

Um ein Verkratzen der Decke beim Montieren des Gehäuses zu verhindern, verläuft die der Decke zugewandte Oberseite 126 der Halteflügel 120 schräg zur Horizontalen. Dabei ist die Höhe H1 des Halteelements 120 an seinem vom Wandelement 110 abgewandten Ende geringer als die Höhe H2 des Halteelements 120 an seinem dem Wandelement 110 zugewandten Ende (vgl. Figur 4).

Ferner weist der Montagebügel 100 einen Montagehilfe-Bereich 140 auf, der den Abstand der Schlitze 210 zum oberen Ende 230 bzw. unteren Ende 232 des Kamingehäuses 200 anzeigt. Auf diese Weise kann schon vor der Montage des Kamingehäuses 200 an der Wand der Abstand der Schlitze 210 zum oberen bzw. unteren Ende 230 des Kamingehäuses 200 abgeschätzt werden. Die Anzeige des Abstandes der Schlitze 210 zum oberen Ende 230 des Kamingehäuses 200 ist besonders hilfreich, weil auf diese Weise eine Beschädigung der Decke beim Montieren des Kamingehäuses 200 vermieden werden kann. Zur Widergabe des Abstands der Schlitze 210 zum oberen Ende 230 bzw. unteren Ende 232 des Kamingehäuses 200 ist der Montagehilfe-Bereich 140 um das Maß dieses Abstands in vertikaler Richtung versetzt VD140 (vgl. Fig. 3) zum Halteelement 120 angeordnet. Der vertikale Abstand VD140 zwischen dem vom Halteelement 120 abgewandten Rand 142 des Montagehilfe-Bereichs 140 und dem dem Montagehilfe-Bereich 140 zugewandten Rand 124 des Halteelements 120 entspricht also dem vertikalen Abstand VD210 zwischen dem oberen Ende 230 bzw. unteren Ende 232 des Kamingehäuses 200 und dem diesem oberen bzw. unteren Ende zugewandten Rand des Schlitzes 210.

Der Montagehilfe-Bereich 140 ist im Wesentlichen mittig am Montagebügel 100 angeordnet. Dabei kann der Montagebügel 100 eine Einkerbung 150 zur Markierung der Mitte des Montagebügels 100 aufweisen.

Der Montagebügel 100 ist in seiner Gebrauchsstellung sowohl derart an der Wand befestigbar ist, dass
- der Montagehilfe-Bereich 140 als nach oben verlaufender Knick an der Wand angeordnet ist als auch
- der Montagehilfe-Bereich 140 als nach unten verlaufender Knick an der Wand angeordnet ist.
Der vom Halteflügel 120 abgewandte Rand 142 des Montagehilfe-Bereichs 140 kann also sowohl über als auch unter dem dem Montagehilfe-Bereich 140 zugewandten Rand 124 des Halteelements 120 angeordnet sein. Dies ermöglicht es, den Montagebügel 100 um 180 Grad gewendet an der Wand anzubringen, wenn der mittige Knick oben oder unten stört.

Zur Aufnahme einer Umluftweiche 300 (vgl. Figur 5), für Umluftlösungen, die ebenfalls in den Montagebügel 100 integriert wurden, weist der Montagebügel 100 zwischen dem Montagehilfe-Bereich 140 und den Wandelementen 110 jeweils einen Umluftweichen-Aufnahmebereich 130 auf. Dieser Umluftweichen-Aufnahmebereich 130 ist in horizontaler Richtung mit Abstand zum Wandelement 110 angeordnet, wobei der horizontale Abstand des Umluftweichen-Aufnahmebereichs 130 zum Wandelement 110 der Länge der sich in Richtung Vorderseite 260 des Gehäuses 200 erstreckenden Halteflügel 120 entspricht.

Das in den Figuren 1 bis 5 dargestellte Montagesystem unterscheidet sich von aus dem Stand der Technik bekannten Montagesystemen (vgl. Figur 6) insbesondere dadurch,
- dass das Kamingehäuse 200 weder Bohrlöcher für Schrauben noch Halteklammern aufweist, also ohne Schrauben und Halteklammern am Montagebügel befestigbar ist,
- dass der Montagebügel um 180 Grad gewendet an der Wand angebracht werden kann, wenn der mittige Knick 140 oben oder unten stört und
- dass aufgrund des weiter unten am Kamingehäuse 200 angeordneten zweiten, spiegelbildlichen Schlitzes 210 das Kamingehäuse 200 einerseits mit oben angeordneten Ausblasöffnungen für den Umluftbetrieb und andererseits um 180 Grad gewendet mit unten angeordneten Ausblasöffnungen für den Abluftbetrieb montiert werden kann.

### Bezugszeichenliste

- 100: Montagebügel
(Ausführungsbeispiel gemäß der vorliegenden Erfindung vgl. Figuren 1 bis 6)
- 100': Montagebügel
(Ausführungsbeispiel gemäß dem Stand der Technik, vgl. Figur 6)
- 110: Wandelement des Montagebügels 100
- 120: Halteelement, beispielsweise Halteflügel, des Montagebügels 100
(Ausführungsbeispiel gemäß der vorliegenden Erfindung vgl. Figuren 1 bis 6)
- 120': Halteelement, beispielsweise Halteflügel, des Montagebügels 100'
(Ausführungsbeispiel gemäß dem Stand der Technik, vgl. Figur 6)
- 122: Halteelementausnehmung, insbesondere als Bohrung ausgebildete Öffnung, zum Festschrauben einer Umluftweiche 300
(Ausführungsbeispiel gemäß der vorliegenden Erfindung vgl. Figuren 1 bis 6)
- 122': Halteelementausnehmung, insbesondere als Bohrung ausgebildete Öffnung, zum Festschrauben der Seitenwände 140, 250 des Gehäuses 200
(Ausführungsbeispiel gemäß dem Stand der Technik, vgl. Figur 6)
- 124: dem Montagehilfe-Bereich 140 zugewandter Rand der Oberseite 126 des Halteelements 120
- 126: der Decke zugewandte Oberseite des Halteelements 120
- 130: Umluftweichen-Aufnahmebereich des Halteelements 120
- 140: Montagehilfe-Bereich des Montagebügels 100
- 142: vom Halteelement 120 abgewandter Rand des Montagehilfe-Bereichs 140
- 150: Mittenmarkierung, insbesondere Einkerbung, des Montagebügels 100
- 200: Gehäuse, insbesondere Ansauggehäuse oder Kamingehäuse, beispielsweise Wandkanal, einer Dunstabzugshaube
- 210: Verbindungselement, nämlich Ausnehmung, beispielsweise schlitzförmige Öffnung, des Gehäuses 200, zum Verbinden des Montagebügels 100 mit dem Gehäuse 200
- 220: Rückseite, genauer gesagt hintere Wand, des Gehäuses 200
- 222: sich von der linken Seitenwand 240 wegerstreckender Bereich der Rückseite 220
- 224: sich von der rechten Seitenwand 250 wegerstreckender Bereich der Rückseite 220
- 230: oberes Ende des Gehäuses 200
- 232: unteres Ende des Gehäuses 200
- 240: linke Seitenwand des Gehäuses 200
- 244: Ausblasöffnung der linken Seitenwand 240 des Gehäuses 200
- 242': Seitenwandausnehmung, insbesondere als Bohrung ausgebildete Öffnung, zum Festschrauben des Halteelements des Montagebügels
(Ausführungsbeispiel gemäß dem Stand der Technik, vgl. Figur 6)
- 250: rechte Seitenwand des Gehäuses 200
- 254: Ausblasöffnung der rechten Seitenwand 250 des Gehäuses 200
- 260: Vorderseite, genauer gesagt vordere Seitenwand, des Gehäuses 200
- 300: Umluftweiche
- H1: Höhe des Halteelements 120 an seinem vom Wandelement 110 abgewandten Ende
- H2: Höhe des Halteelements 120 an seinem dem Wandelement 110 zugewandten Ende HD140 horizontaler Abstand des Montagehilfe-Bereichs 140 zum Wandelement 110
- VD140: vertikaler Abstand zwischen dem vom Halteelement 120 abgewandten Rand 142 des Montagehilfe-Bereichs 140 und dem dem Montagehilfe-Bereich 140 zugewandten Rand 124 des Halteelements 120
- VD210: vertikaler Abstand der Ausnehmung 210 zum oberen Ende 230 bzw. zum unteren Ende 232 des Gehäuses 200

## Patentansprüche

1. Dunstabzugshaube umfassend
- mindestens einen Montagebügel (100) mit
- mindestens einem an der Wand befestigbaren Wandelement (110) und
- mindestens einem sich vom Wandelement (110) weg in Richtung Vorderseite (260) des Gehäuses (200) erstreckenden Halteelement (120) und
- ein Gehäuse (200), insbesondere Ansauggehäuse oder Kamingehäuse,
- wobei das Gehäuse (200) mindestens ein an mindestens einer Gehäusewand (220, 240, 250) angeordnetes mit dem Halteelement (120) des Montagebügels (100) verbindbares Verbindungselement (210) aufweist,
- wobei das Verbindungselement (210) durch mindestens eine Ausnehmung des Gehäuses (200) gebildet ist, und
- wobei die Ausnehmung
- an der der Wand zugewandten Rückseite (220) des Gehäuses (200) angeordnet ist und
- so geformt ist, dass sie im Wesentlichen passgenau auf das Halteelement (120) des Montagebügels (100) aufschiebbar ist
**dadurch gekennzeichnet, dass**
- die Ausnehmung (210) in vertikaler Richtung mit Abstand (VD210) zum oberen Ende (230) des Gehäuses (200) angeordnet ist und
- der Montagebügel (100) mindestens einen Montagehilfe-Bereich (140) aufweist, mit dem die Montageposition des Montagebügels (100) in vertikaler Richtung relativ zu einer Zimmerdecke festlegbar ist, wobei der Montagehilfe-Bereich (140) den Abstand der Ausnehmung (210) zum oberen Ende (230) des Gehäuses (200) anzeigt.

2. Dunstabzugshaube gemäß Anspruch 1, **dadurch gekennzeichnet, dass**
- das Halteelement (120) nach Art mindestens eines Bügels oder mindestens eines länglichen Vorsprungs, insbesondere als mindestens eine flügelartige Haltelasche, ausgebildet ist und
- die Ausnehmung (210) nach Art mindestens eines Schlitzes oder mindestens einer Nut ausgebildet ist.

3. Dunstabzugshaube gemäß Anspruch 1 oder 2, **dadurch gekennzeichnet, dass** die der Decke zugewandte Oberseite (126) des Halteelements (120) schräg zur Horizontalen verläuft und sich von ihrem dem Wandelement (110) zugewandten Ende zu ihrem dem Wandelement (110) abgewandten Ende hin abwärts erstreckt.

4. Dunstabzugshaube gemäß mindestens einem der Ansprüche 1 bis 3, **dadurch gekennzeichnet, dass** der Montagehilfe-Bereich (140) in vertikaler Richtung mit Abstand (VD140) zum Halteelement (120) angeordnet ist, wobei der vertikale Abstand (VD140) zwischen der vom Halteelement (120) abgewandten Oberseite (142) des Montagehilfe-Bereichs (140) und der dem Montagehilfe-Bereich zugewandte Rand (124) des Halteelements (120) dem vertikalen Abstand (VD210) zwischen dem oberen (230) bzw. unteren (232) Ende des Gehäuses (200) und der Ausnehmung (210) entspricht.

5. Dunstabzugshaube gemäß mindestens einem der Ansprüche 1 bis 4, **dadurch gekennzeichnet, dass**
- der Montagehilfe-Bereich (140) im Wesentlichen mittig am Montagebügel (100) angeordnet ist und
- der Montagebügel (100)
- zwei jeweils seitlich am Montagebügel (100) angeordnete Halteelemente (120) und
- zwei jeweils zwischen den Halteelementen (120) und dem Montagehilfe-Bereich (140) angeordnete Wandelemente (110)
aufweist.

6. Dunstabzugshaube gemäß mindestens einem der Ansprüche 1 bis 5, **dadurch gekennzeichnet, dass** der Montagebügel (100) um 180 Grad gedreht einsetzbar ist, wobei der Montagebügel (100) in seiner Gebrauchsstellung sowohl derart an der Wand befestigbar ist, dass
- der vom Halteelement (120) abgewandte Rand (142) des Montagehilfe-Bereichs (140) über dem dem Montagehilfe-Bereich (140) zugewandten Rand (124) des Halteelements (120) angeordnet ist als auch
- der vom Halteelement (120) abgewandte Rand (142) des Montagehilfe-Bereichs (140) unter dem dem Montagehilfe-Bereich (140) zugewandten Rand (124) des Halteelements (120) angeordnet ist.

7. Dunstabzugshaube gemäß mindestens einem der Ansprüche 1 bis 6, **dadurch gekennzeichnet, dass** der Montagehilfe-Bereich (140) in horizontaler Richtung mit Abstand (HD140)zum Wandelement (110) angeordnet ist, wobei der horizontale Abstand des Montagehilfe-Bereichs (140) zum Wandelement (110) der Länge des sich in Richtung Vorderseite (260) des Gehäuses (200) erstreckenden Halteelements (120) entspricht.

8. Dunstabzugshaube gemäß mindestens einem der Ansprüche 1 bis 7, **dadurch gekennzeichnet, dass** das Gehäuse (200) jeweils eine spiegelbildlich oben und unten am Gehäuse (200) angeordnete Ausnehmung (210) aufweist.

9. Dunstabzugshaube gemäß mindestens einem der Ansprüche 1 bis 8, **dadurch gekennzeichnet, dass** der Montagebügel (100) mindestens einen zum Anordnen einer Umluftweiche (300) ausgebildeten Umluftweichen-Aufnahmebereich (130) aufweist.

10. Dunstabzugshaube gemäß Anspruch 9, **dadurch gekennzeichnet, dass** der Umluftweichen-Aufnahmebereich (130) in horizontaler Richtung mit Abstand zum Wandelement (110) angeordnet ist, wobei der horizontale Abstand des Umluftweichen-Aufnahmebereichs (130) zum Wandelement (110) der Länge des sich in Richtung Vorderseite (260) des Gehäuses (200) erstreckenden Halteelements (120) entspricht.

11. Dunstabzugshaube gemäß mindestens einem der Ansprüche 1 bis 10, **dadurch gekennzeichnet, dass** die Rückseite (220) des Gehäuses (200) zwei sich von den jeweiligen Seitenwänden (240, 250) des Gehäuses (200) wegerstreckende voneinander beabstandete Bereiche (222, 224) aufweist, die über den Montagebügel (100) miteinander verbindbar sind.

## Claims

1. Extractor hood comprising
- at least one mounting bracket (100) with
- at least one wall element (110) which can be fastened to the wall and
- at least one holding element (120) extending away from the wall element (110) in the direction of the front side (260) of the housing (200) and
- a housing (200), in particular intake housing or chimney housing,
- wherein the housing (200) has at least one connecting element (210) which is arranged on at least one housing wall (220, 240, 250) and can be connected to the holding element (120) of the mounting bracket (100),
- wherein the connecting element (210) is formed by at least one recess of the housing (200), and
- wherein the recess
- is arranged on the rear (220) of the housing (200) facing the wall and
- is moulded such that it can be slid onto the holding element (120) of the mounting bracket (100) with a substantially high-precision fit,
**characterised in that**
- the recess (210) is arranged in the vertical direction at a distance (VD210) from the upper end (230) of the housing (200) and
- the mounting bracket (100) has at least one mounting aid area (140), with which the mounting position of the mounting bracket (100) can be fixed in the vertical direction relative to a room ceiling, wherein the mounting aid area (140) indicates the distance between the recess (210) and the upper end (230) of the housing (200).

2. Extractor hood according to claim 1,
**characterised in that**
- the holding element (120) is embodied in the manner of at least one bracket or at least one elongated projection, in particular as at least one wing-like holding lug and
- the recess (210) is embodied in the manner of at least one slot or at least one groove.

3. Extractor hood according to claim 1 or 2,
**characterised in that**
the top side (126) of the holding element (120) facing the ceiling runs obliquely to the horizontal and extends downwards from its end facing the wall element (110) toward its end facing away from the wall element (110).

4. Extractor hood according to at least one of claims 1 to 3,
**characterised in that**
the mounting aid area (140) is arranged in the vertical direction at a distance (VD140) from the holding element (120), wherein the vertical distance (VD140) between the top side (142) of the mounting aid area (140) facing away from the holding element (120) and the edge (124) of the holding element (120) facing the mounting aid area corresponds to the vertical distance (VD210) between the upper (230) or lower (232) end of the housing (200) and the recess (210).

5. Extractor hood according to at least one of claims 1 to 4,
**characterised in that**
- the mounting aid area (140) is arranged substantially centrally on the mounting bracket (100) and
- the mounting bracket (100) has
- two holding elements (120) arranged laterally on the mounting bracket (100) in each case and
- two wall elements (110) arranged between the holding elements (120) and the mounting aid area (140) in each case.

6. Extractor hood according to at least one of claims 1 to 5,
**characterised in that**
the mounting bracket (100) can be used rotated about 180 degrees, wherein in its position of use the mounting bracket (100) can be fastened both on the wall such that
- the edge (142) of the mounting aid area (140) facing away from the holding element (120) is arranged above the edge (124) of the holding element (120) facing the mounting aid area (140), and also
- the edge (142) of the mounting aid area (140) facing away from the holding element (120) is arranged below the edge (124) of the holding element (120) facing the mounting aid area (140).

7. Extractor hood according to at least one of claims 1 to 6,
**characterised in that**
the mounting aid area (140) is arranged in a horizontal direction at a distance (HD140) from the wall element (110), wherein the horizontal distance of the mounting aid area (140) from the wall element (110) corresponds to the length of the holding element (120) extending in the direction of the front side (260) of the housing (200).

8. Extractor hood according to at least one of claims 1 to 7,
**characterised in that**
the housing (200) has a recess (210) arranged in a mirror-inverted manner at the top and bottom of the housing (200).

9. Extractor hood according to at least one of claims 1 to 8,
**characterised in that**
the mounting bracket (100) has at least one recirculating air switch receiving area (130) embodied for the arrangement of a recirculating air switch (300).

10. Extractor hood according to claim 9,
**characterised in that**
the recirculating air switch receiving area (130) is arranged in the horizontal direction at a distance from the wall element (110), wherein the horizontal distance between the recirculating air switch receiving area (130) and the wall element (110) corresponds to the length of the holding element (120) extending in the direction of the front side (260) of the housing (200).

11. Extractor hood according to at least one of claims 1 to 10,
**characterised in that**
the rear (220) of the housing (200) has two areas (222, 224) distanced from one another and extending away from the respective side walls (240, 250) of the housing (200), said areas being connectible with one another by way of the mounting bracket (100).

## Revendications

1. Hotte aspirante comprenant
- au moins un support de montage (100) muni
- d'au moins un élément mural (110) fixable sur le mur et
- d'au moins un élément de maintien (120) s'étendant en direction du côté avant (260) du boîtier (200) en s'éloignant de l'élément mural (110) et
- un boîtier (200), notamment un boîtier d'aspiration ou un boîtier de cheminée,
- le boîtier (200) présentant au moins un élément de liaison (210) disposé sur au moins une paroi de boîtier (220, 240, 250), pouvant être relié à l'élément de maintien (120) du support de montage (100),
- l'élément de liaison (210) étant formé par au moins un évidement du boîtier (200), et
- l'évidement
- étant disposé sur le côté arrière (220) du boîtier (200), tourné vers le mur, et
- étant formé de manière à ce qu'il puisse être coulissé avec précision d'ajustement sur l'élément de maintien (120) du support de montage (100)
**caractérisée en ce que**
- l'évidement (210), en direction verticale, est disposé avec écart (VD210) par rapport à l'extrémité supérieure (230) du boîtier (200) et
- **en ce que** le support de montage (100) présente au moins une zone d'aide au montage (140) à l'aide de laquelle la position de montage du support de montage (100) en direction verticale peut être fixée de manière relative à un plafond de pièce, la zone d'aide au montage (140) indiquant l'écart de l'évidement (210) par rapport à l'extrémité supérieure (230) du boîtier (200).

2. Hotte aspirante selon la revendication 1, **caractérisée en ce que**
- l'élément de maintien (120) est réalisé à la manière d'au moins un étrier ou d'au moins une saillie allongée, notamment en tant qu'au moins une languette de maintien en forme d'aile, et
- **en ce que** l'évidement (210) est réalisé à la manière d'au moins une fente ou d'au moins une rainure.

3. Hotte aspirante selon la revendication 1 ou 2, **caractérisée en ce que** le côté supérieur (126), tourné vers le plafond, de l'élément de maintien (120) s'étend de manière oblique par rapport à l'horizontale et **en ce qu'**il s'étend vers le bas de son extrémité tournée vers l'élément mural (110) vers son extrémité détournée de l'élément mural (110).

4. Hotte aspirante selon au moins l'une quelconque des revendications 1 à 3, **caractérisée en ce que** la zone d'aide au montage (140), en direction verticale, est disposée avec écart (VD140) par rapport à l'élément de maintien (120), l'écart vertical (VD140) entre le côté supérieur (142), détourné de l'élément de maintien (120), de la zone d'aide au montage (140) et le bord (124), tourné vers la zone d'aide au montage, de l'élément de maintien (120) correspondant à l'écart vertical (VD210) entre l'extrémité supérieure (230) resp. l'extrémité inférieure (232) du boîtier (200) et l'évidement (210).

5. Hotte aspirante selon au moins l'une quelconque des revendications 1 à 4, **caractérisée en ce que**
- la zone d'aide au montage (140) est essentiellement disposée de manière centrale sur le support de montage (100) et
- **en ce que** le support de montage (100)
- présente deux éléments de maintien (120) disposés respectivement latéralement sur le support de montage (100) et
- deux éléments muraux (110) disposés respectivement entre les éléments de maintien (120) et la zone d'aide au montage (140).

6. Hotte aspirante selon au moins l'une quelconque des revendications 1 à 5, **caractérisée en ce que** le support de montage (100) est insérable en étant tourné de 180 degrés, le support de montage (100), dans sa position d'utilisation, pouvant être fixé sur le mur aussi bien de manière à
- ce que le bord (142) de la zone d'aide au montage (140), détourné de l'élément de maintien (120), soit disposé au-dessus du bord (124) de l'élément de maintien (120), tourné vers la zone d'aide au montage (140),
- que de manière à ce que le bord (142) de la zone d'aide au montage (140), détourné de l'élément de maintien (120), soit disposé en-dessous du bord (124) de l'élément de maintien (120), tourné vers la zone d'aide au montage (140).

7. Hotte aspirante selon au moins l'une quelconque des revendications 1 à 6, **caractérisée en ce que** la zone d'aide au montage (140), en direction horizontale, est disposée avec écart (HD140) par rapport à l'élément mural (110), l'écart horizontal de la zone d'aide au montage (140) par rapport à l'élément mural (110) correspondant à la longueur de l'élément de maintien (120) s'étendant en direction du côté avant (260) du boîtier (200).

8. Hotte aspirante selon au moins l'une quelconque des revendications 1 à 7, **caractérisée en ce que** le boîtier (200) présente respectivement un évidement (210) disposé sur le boîtier (200) en haut et en bas avec symétrie de miroir.

9. Hotte aspirante selon au moins l'une quelconque des revendications 1 à 8, **caractérisée en ce que** le support de montage (100) présente au moins une zone de logement (130) de dispositif de bifurcation d'air (300), réalisée pour la disposition d'un dispositif de bifurcation d'air.

10. Hotte aspirante selon la revendication 9, **caractérisée en ce que** la zone de logement (130) de dispositif de bifurcation d'air, en direction horizontale, est disposée avec écart par rapport à l'élément mural (110), l'écart horizontal de la zone de logement (130) de dispositif de bifurcation d'air par rapport à l'élément mural (110) correspondant à la longueur de l'élément de maintien (120) s'étendant en direction du côté avant (260) du boîtier (200).

11. Hotte aspirante selon au moins l'une quelconque des revendications 1 à 10, **caractérisée en ce que** le côté arrière (220) du boîtier (200) présente deux parties (222, 224) distancées l'une de l'autre, s'étendant en s'éloignant des parois latérales respectives (240, 250) du boîtier (200), lesquelles peuvent être reliées entre elles par l'intermédiaire du support de montage (100).
